# DEMANDE DE BREVET EUROPEEN

(11) **EP 2 371 485 A1**
(43) Date de publication de la demande: **05.10.2011**
(21) Numéro de dépôt: 11305340.9
(22) Date de dépôt: 28.03.2011
(51) Int. Cl.: B24B 7/18, B24B 55/10, A47L 9/00, A47L 11/20

(54) **Structure roulante pour travaux de ponçage, de meulage, avec dispositif d'aspiration intégré**

(30) Priorité: 31.03.2010 FR 1052389
(71) Demandeur: M.B.H. Developpement, 42640 Saint Romain la Motte (FR)
(72) Inventeur: Bottazzi, Marc, 42120 SAINT VINCENT DE BOISSET (FR)
(74) Mandataire: Dupuis, François

(57) **Abrégé**

La structure roulante pour travaux de ponçage, de meulage, de surfaçage du type constituant un chariot-desserte reçoit un bloc aspirateur et un carter aménagé pour la réception et le maintien de ponceuses à bras, le dit carter présentant en partie supérieure une desserte pour la réception d'accessoires caractérisée en ce que le chariot-desserte comprend un carter cylindrique central (2) recevant intérieurement un système d'aspiration et de chaque côté en extrémité du dit carter deux blocs inférieur (3) et supérieur (4) opposés qui sont aménagés chacun avec des moyens de roulement (5) et (6) et qui définissent avec le dit cylindre un ensemble de volume parallélépipédique pouvant être mis en déplacement dans une configuration verticale sur deux roues et respectivement dans une configuration horizontale sur quatre roues, et en ce que les dits blocs inférieur et supérieur sont aménagés pour recevoir notamment une poignée de préhension et de traction (7) le rangement des ponceuses à bras (1) et d'accessoires (1.1) de ponceuses à bras, et en ce que le bloc inférieur (3) est aménagé pour permettre la réception d'un flexible de raccordement (14) au système d'aspiration (2) et à la ponceuse à bras destinée à fonctionner, et en ce que le bloc supérieur est aménagé pour recevoir les moyens de commandes électriques de fonctionnement.

## Description

L'invention se rattache au secteur technique du matériel d'équipement roulant mis à la disposition de l'utilisateur pour effectuer des opérations de ponçage, surfaçage, meulage, sur parois de murs, plafonds et similaires.

Le Demandeur s'est intéressé depuis de nombreuses années à mettre à disposition du matériel et des équipements autonomes qui facilitent le travail des opérateurs lors des opérations d'entretien et de rénovation de murs et plafonds de construction et aussi lors des opérations de finitions de ceux-ci. Ainsi, le Demandeur a conçu et développé des chariots-desserte en vue des applications précitées. Ces chariots-dessertes incluent une ou plusieurs ponceuses à bras, un bloc aspirateur et offrent l'autonomie nécessaire d'utilisation pour l'opérateur. Ces chariots-dessertes sont agencés pour permettre le rangement et le maintien en position verticale de la ou des ponceuses à bras mais aussi leur enlèvement pour permettre ensuite d'effectuer les travaux auxquels elles sont destinées. Dans le cadre des solutions proposées, le Demandeur a aussi prévu de pouvoir orienter en position grâce à des supports appropriés le positionnement, l'articulation et l'orientation de la ou les ponceuses à bras précitées. Ainsi le Demandeur a développé ces matériels roulants décrits notamment dans les brevets français publiés 2 882 913, 2 893 875, 2 896 715, 2 928 571, et non publié 0 858 038.

Il est donc ainsi connu de proposer un matériel roulant formant desserte présentant une plate-forme inférieure munie de moyens de roulement et incluant dans sa partie arrière un cadre vertical formant guidon de préemption et de manoeuvre. Le bloc aspirateur est disposé sur une plate-forme du chariot-desserte tandis qu'un carter entourant permet le positionnement et la fixation temporaire et démontable d'une ou de plusieurs ponceuses à bras.

La démarche du Demandeur a été encore d'optimiser la conception de ce matériel roulant incluant une ou plusieurs ponceuses à bras pour faciliter la manipulation par l'opérateur. Plus particulièrement le Demandeur s'est attaché à améliorer l'intégration du bloc aspirateur, et aussi des moyens permettant la manipulation de ces matériels roulants. Par rapport à l'Art Antérieur rappelé dans les brevets précités du Demandeur, la démarche de ce dernier a aussi été de concevoir un matériel roulant beaucoup moins encombrant et stockable dans des lieux plus exigus de rangement.

Selon une première caractéristique de l'invention, la structure roulante pour travaux de ponçage, de meulage, de surfaçage du type constituant un chariot-desserte recevant un bloc aspirateur et un carter aménagé pour la réception et le maintien de ponceuses à bras, le dit carter présentant en partie supérieure une desserte pour la réception d'accessoires est remarquable en ce que le chariot-desserte comprend un carter cylindrique central recevant intérieurement un système d'aspiration et de chaque côté en extrémité du dit carter deux blocs inférieur et supérieur opposés qui sont aménagés chacun avec des moyens de roulement et qui définissent avec le dit cylindre un ensemble de volume parallépipédique pouvant être mis en déplacement sur deux roues ou quatre roues dans une configuration verticale sur deux roues ou dans une configuration horizontale sur quatre roues, et en ce que les dits blocs inférieur et supérieur sont aménagés pour recevoir notamment une poignée de préhension et de traction, le rangement des ponceuses à bras et d'accessoires de ponceuses à bras, et en ce que le bloc inférieur est aménagé pour permettre la réception d'un flexible de raccordement au système d'aspiration et à la ponceuse à bras destinée à fonctionner, et en ce que le bloc supérieur est aménagé pour recevoir les moyens de commande électrique de fonctionnement.

Ces caractéristiques et d'autres encore ressortiront bien de la suite de la description.

Pour fixer l'objet de l'invention illustrée d'une manière non limitative aux figures des dessins où :
La figure 1 est une vue en perspective du chariot-desserte selon l'invention avec la présentation de deux ponceuses à bras,
La figure 2 est une vue à partir d'un des côtés du chariot-desserte seul,
La figure 3 est une vue de l'autre côté du chariot-desserte,
La figure 4 est une vue avant du chariot-desserte,
La figure 5 est une vue arrière du chariot-desserte,
Les figures 6 et 7 sont des vues illustrant l'utilisation du chariot-desserte dans deux positions respectivement en position basculée horizontale à la manière d'un aspirateur traineau, et en position normale verticale utilisée dans la situation de tenue de ponceuse à bras.
La figure 8 est une vue extérieure du chariot-desserte selon l'invention, orientée côté sortie flexible de raccordement.
La figure 9 est une vue similaire à la figure 8 mais montrant une mise en oeuvre particulière de récupération et stockage de détritus et poussière.
La figure 10 est une vue similaire à la figure 9 mais vue de face du chariot desserte.
La figure 11 est une vue à caractère schématique de dessus du bloc inférieur recevant le flexible associé à la ponceuse à bras et avant enroulement.
La figure 12 est une vue complémentaire à la figure 11, le flexible étant enroulé.
La figure 13 est une vue du chariot desserte avec la réception dans son bloc supérieur d'un dispositif d'enroulement de câble électrique.
La figure 14 est une vue de dessus du bloc supérieur illustrant le positionnement du dispositif d'enroulement de câble électrique dans la configuration de la figure 13.

Afin de rendre plus concret l'objet de l'invention, on le décrit maintenant d'une manière non limitative illustrée aux figures des dessins.

La structure roulante sous forme de chariot-desserte est référencée dans son ensemble par (M) et est susceptible de permettre le positionnement, le rangement, et le stockage à la verticale d'une ou de plusieurs ponceuses à bras (1) connues en soi et telles que décrites par exemple dans les brevets du Demandeur précités.

L'originalité de l'invention réside dans le fait que le chariot-desserte est susceptible d'être utilisé et positionné selon les besoins de l'opérateur dans deux positions différentes sans aucune modification de la structure. Ces deux positions qui sont notamment illustrées aux figures 6 et 7 sont relatives respectivement à l'utilisation et au déplacement du chariot-desserte dans une configuration connue pour les aspirateurs dits aspirateurs-traineaux couramment utilisés pour les ménages domestiques, à la différence que le chariot-desserte selon l'invention est déplaçable dans les deux positions. L'autre position est celle plus classique où le chariot-desserte se présente en position verticale selon l'Art Antérieur rappelé précédemment en permettant l'utilisation du plateau supérieur pouvant servir d'établi et le rangement à la position verticale des ponceuses à bras en situation de stockage.

Ainsi le chariot-desserte comprend un carter cylindrique (2) central recevant intérieurement le système d'aspiration et de chaque côté en extrémité du dit carter deux blocs (3) et (4) opposés qui sont aménagés chacun avec des moyens de roulement (5) et (6) et qui définissent avec le dit cylindre un ensemble de volume parallépipédique pouvant être mis en déplacement sur deux roues ou quatre roues selon les conditions d'utilisation. On définit ainsi un bloc inférieur (3) et un bloc supérieur (4) dont les fonctions vont être précisées.

Le bloc inférieur(3) est susceptible d'être en regard du sol lorsque le chariot-desserte est en position verticale. Ce bloc (3) est aménagé intérieurement et extérieurement pour la réception de différents composants. Intérieurement, le bloc est ajusté avec des moyens et des conduits qui sont reliés à la source aspirante située à l'intérieur du carter cylindrique (2), et aussi le positionnement et le développement d'un flexible (14) de raccordement entre la ponceuse à bras et le système aspirant. Extérieurement, le bloc inférieur (3) est aménagé avec une configuration volumétrique carrée et présente sur sa face supérieure (3.1) des aménagements (3.2) formant logement pour autoriser le positionnement d'accessoires (1.1) de l'une ou des ponceuses à bras, et aussi permettre le positionnement des parties manuelles de préhension en extrémité des dites ponceuses à bras. Ce bloc inférieur (3) présente sur l'avant une ouverture ou découpe (3.3) permettant le passage du flexible (14) de raccordement entre la ponceuse à bras et le système aspirant. Le bloc inférieur (3) intègre dans sa partie arrière des logements pour le positionnement des roues (5) de manutention de manière que l'ensemble soit parfaitement intégré sans dépassement extérieur par rapport au volume du bloc. Dans sa partie arrière, le bloc inférieur (3) peut présenter des aménagements complémentaires pour la tenue d'éléments accessoires et composants (1.1) nécessaires aux ponceuses à bras du type tête de ponceuse, conduits de raccordement et d'exension En pratique, le bloc inférieur (3) présente dans sa partie centrale une découpe circulaire (3.6) correspondant à la section du carter cylindrique du système aspirant pour son centrage.

En outre, le carter cylindrique (2) est aménagé pour la réception d'un conduit (9) d'aspiration. Figures 1 et 4, ce conduit se trouve à l'extérieur du carter en débouchant intérieurement. Figures 9-10, ce conduit est à l'intérieur du carter cylindrique.

Il est prévu alors dans le bloc inférieur (3) un conduit de raccordement (10) coudé en L avec une première extrémité (10-1) destinée à recevoir l'extrémité du flexible (14). L'autre extrémité (10-2) de ce conduit de raccordement déborde dans le conduit d'aspiration (9) disposé à l'intérieur du carter (1).

Le conduit d'aspiration (9) est équipé d'une attache (11) pour la réception d'un sac d'aspirateur (12) disposé dans le volume intérieur du carter en tout ou partie de celui-ci.

Le flexible (14) est ensuite enroulé en spirale à l'intérieur du bloc inférieur autour du conduit de raccordement (10) qui est ainsi profilé pour faciliter ce type de rangement.

Le bloc inférieur est agencé intérieurement avec des moyens permettant l'enroulement automatique du flexible et le verrouillage en position. A cet effet, le bloc inférieur est équipé d'un bouton de commande (13) d'enroulement du flexible.

Par ailleurs, une ou des sangles (non représentées) peuvent être utilisées pour maintenir le plus à l'horizontal les spires du flexible enroulé. Les sangles sont fixées de toute manière appropriée aux parois intérieures du bloc inférieur (3) et du conduit (10) de raccordement.

Le bloc supérieur (4) présente un volume similaire à celui du bloc inférieur (3). Le bloc supérieur comprend aussi une découpe circulaire (4.1) susceptible de s'encastrer autour du cylindre (2), la fixation s'effectuant de toute manière appropriée dans une configuration démontable ou non. Ce bloc supérieur constitue sur sa face apparente une partie desserte (4.2) permettant le rangement d'outils ou autres accessoires. Dans son volume intérieur, le bloc supérieur reçoit l'équipement électrique permettant le fonctionnement du bloc aspirateur et aussi les prises de raccordement électrique pour le fonctionnement des ponceuses à bras. A cet effet, le bloc supérieur peut être aménagé sur l'un de ses côtés et de préférence avant pour constituer un tableau (4.3) pour les commandes électriques de raccordement, de voyants de sécurité, connecteurs de branchement et autres. Le bloc supérieur est aussi agencé avec des zones ou logements (4.4) pour le maintien et la fixation à la verticale de la ou les ponceuses à bras par leur partie la plus appropriée.

Selon une autre disposition, le bloc supérieur (4) peut-être aménagé intérieurement en variante comme représenté figures 13-14 avec la réception d'un dispositif d'enroulement (15) du câble d'enroulement électrique permettant un enroulement de 4 à 5 mètres de câble sans frein.

Selon une autre disposition de l'invention, les deux blocs (3) et (4) sont aménagés sur leurs faces arrières en regard pour autoriser le positionnement d'une poignée (7) escamotable, à la manière des poignées utilisées sur les valises, sacs et similaires, permettant leur traction grâce aux moyens de roulement incorporés. Ainsi comme représenté aux dessins, le bloc inférieur présente deux conduits fixes (8) à partir desquels la poignée (7) peut se développer comme représenté à la figure 5. Le chariot-desserte peut donc être facilement déplacé à l'aide de cette poignée qui est escamotée ensuite lors de l'utilisation du chariot-desserte ou lors de son stockage. Comme représenté figures 6 et 7, le chariot-desserte peut être translaté dans les deux positions représentées ce qui offre un gros avantage pour l'opérateur.

Les avantages ressortent bien de l'invention et on souligne en particulier la réduction du volume d'encombrement du chariot-desserte, celui des accessoires dû au rangement du flexible d'aspiration et du rangement du câble électrique, son adaptabilité en deux positions d'utilisation et du roulement.

## Revendications

1. Structure roulante pour travaux de ponçage, de meulage, de surfaçage du type constituant un chariot-desserte recevant un bloc aspirateur et un carter aménagé pour la réception et le maintien de ponceuses à bras, le dit carter présentant en partie supérieure une desserte pour la réception d'accessoires **caractérisée en ce que** le chariot-desserte comprend un carter cylindrique central (2) recevant intérieurement un système d'aspiration et de chaque côté en extrémité du dit carter deux blocs inférieur (3) et supérieur (4) opposés qui sont aménagés chacun avec des moyens de roulement (5) et (6) et qui définissent avec le dit cylindre un ensemble de volume parallépipédique pouvant être mis en déplacement dans une configuration verticale sur deux roues et respectivement dans une configuration horizontale sur quatre roues, et **en ce que** les dits blocs inférieur et supérieur sont aménagés pour recevoir notamment une poignée de préhension et de traction (7) le rangement des ponceuses à bras (1) et d'accessoires (1.1) de ponceuses à bras, et **en ce que** le bloc inférieur (3) est aménagé pour permettre la réception d'un flexible de raccordement (14) au système d'aspiration (2) et à la ponceuse à bras destinée à fonctionner, et **en ce que** le bloc supérieur est aménagé pour recevoir les moyens de commandes électriques de fonctionnement.

2. Structure roulante selon la revendication **1 caractérisée en ce que** le bloc inférieur (3) est susceptible d'être en regard du sol lorsque le chariot-desserte est en position verticale et **en ce que** ce bloc inférieur (3) est agencé intérieurement avec des moyens et des conduits qui sont reliés à la source aspirante située à l'intérieur du carter cylindrique, et **en ce que** ce bloc est réalisé dans une configuration volumétrique carrée et présente sur sa face supérieure (3.1) des aménagements (3.2) formant logement pour autoriser le positionnement d'accessoires (1.1) de l'une ou des ponceuses à bras et permettre le positionnement des extrémités des dites ponceuses à bras, et **en ce que** ce bloc inférieur (3) présente sur l'avant une ouverture ou découpe (3.3) permettant le passage du flexible (14) de raccordement entre la ponceuse à bras et le système aspirant.

3. Structure roulante selon la revendication 2 **caractérisée en ce que** le carter cylindrique (2) est aménagé par la réception d'un conduit (9) d'aspiration disposé intérieurement et extérieurement.

4. Structure roulante selon la revendication 3 **caractérisée en ce que** le bloc inférieur (3) comprend un conduit de raccordement (10) coudé en L avec une première extrémité (10-1) destinée à recevoir l'extrémité du flexible de raccordement (14), l'autre extrémité (10-2) du flexible de raccordement débouchant dans le conduit d'aspiration, et **en ce que** le flexible (14) est enroulé en spirale à l'intérieur du bloc inférieur autour du conduit de raccordement.

5. Structure roulante selon la revendication 4 **caractérisée en ce qu'**elle comprend dans le bloc inférieur (3) des moyens permettant l'enroulement du flexible et son verrouillage en position, et un moyen de commande (13) d'enroulement du flexible.

6. Structure roulante selon la revendication 3 **caractérisée en ce que** le conduit d'aspiration (9) est équipé d'une attache (11) pour la fixation d'un sac d'aspirateur (12) disposé dans le volume intérieur du carter en tout ou partie de son volume.

7. Structure roulante selon la revendication **2 caractérisée en ce que** le bloc inférieur (3) intègre dans sa partie arrière des logements pour le positionnement des roues (5) de manutention.

8. Structure roulante selon la revendication **2 caractérisée en ce que** le bloc inférieur (3) présente dans sa partie centrale une découpe circulaire (3.6) correspondant à la section du carter cylindrique du système aspirant.

9. Structure roulante selon la revendication **1 caractérisée en ce que** le bloc supérieur (4) présente un volume similaire à celui du bloc inférieur (3), et **en ce qu'**il comprend une découpe circulaire (4.1) susceptible de s'encastrer autour du cylindre (2).

10. Structure roulante selon la revendication **2 caractérisée en ce que** le bloc supérieur constitue sur sa face apparente une partie desserte (4.2), et **en ce que** le bloc supérieur est agencé avec des zones ou logements (4.4) pour le maintien et la fixation à la verticale de la ou les ponceuses à bras.

11. Structure roulante selon la revendication **1 caractérisée en ce que** le bloc supérieur est aménagé sur l'un de ses côtés pour constituer un tableau (4.3) pour les commandes électriques de raccordement, de voyants de sécurité, connecteurs de branchement et autres.

12. Structure roulante selon la revendication 1 **caractérisée en ce que** le bloc supérieur est aménagé intérieurement avec la réception d'un dispositif d'enroulement (15) de câble d'alimentation électrique.

13. Structure roulante selon la revendication 1 **caractérisée en ce que** les deux blocs (3) et (4) sont aménagés sur leurs faces arrières en regard pour autoriser le positionnement d'une poignée (7) escamotable, à la manière des poignées utilisées sur les valises, sacs et similaires, permettant leur traction grâce aux moyens de roulement incorporés, et **en ce que** le bloc inférieur présente deux conduits fixes (8) à partir desquels la poignée (7) peut se développer.
